# EUROPÄISCHE PATENTSCHRIFT

(11) **EP 0 379 102 B1**
(45) Veröffentlichungstag und Bekanntmachung des Hinweises auf die Patenterteilung: **30.12.1992**
(21) Anmeldenummer: 90100671.8
(22) Anmeldetag: 13.01.1990
(51) Int. Cl.: B65B 3/32

(54) **Vorrichtung zum portionsweisen Abfüllen von flüssigem oder pastösem Füllgut in Behältnisse**
Device for the dosed pouring of a liquid or pasty filling material into containers
Dispositif pour le remplissage dosé d'un matériau de remplissage liquide ou pâteux dans des récipients

(30) Priorität: 18.01.1989 DE 3901247
(43) Veröffentlichungstag der Anmeldung: 25.07.1990
(73) Patentinhaber: GEA Finnah GmbH, D-48683 Ahaus (DE)
(72) Erfinder: Finnah, Josef, D-4422 Ahaus (DE)
(74) Vertreter: Busse & Busse Patentanwälte

(56) Entgegenhaltungen:
- DE-A- 3 024 489
- DE-B- 1 251 204
- GB-A- 718 633

## Beschreibung

Die Erfindung betrifft eine Vorrichtung zum portionsweisen Abfüllen von flüssigem oder pastösem Füllgut in Behältnisse gemäß dem Oberbegriff des Patentanspruchs 1.

Eine bekannte Vorrichtung dieser Art (DE-OS 30 24 489) dient zum Abfüllen flüssigen bzw. fließfähigen oder pastösen Füllgutes vor allem in der Lebensmittelindustrie sowie der chemischen und pharmazeutischen Industrie und gewährleistet, daß der Dosier- und Abfüllvorgang mit hoher Arbeitsgeschwindigkeit unter schonender Behandlung des Füllgutes zur Vermeidung von Entmischungen durchführbar ist, dabei zugleich ein hohes Maß an Dosiergenauigkeit erreicht wird und Infektionen des Füllgutes weitgehend ausgeschlossen sind.

Bei der bekannten Vorrichtung ist das im Ausflußkanal enthaltene Absperrventil von einer flachen Ventilplatte und einem in einem Eingangskanal des Ausflusses axial auf- und abwärtsbeweglich geführten, stegförmigen Führungsteil gebildet. Dabei mündet der Eingangskanal in einen Durchflußkanal erweiterten Durchmessers aus, und der Übergangsbereich zwischen Eingangs und Durchflußkanal ist von einer waagerechten Ringschulter des Ausflußgehäuses gebildet, die einen Ventilsitz für die Ventilplatte des Absperrventils bildet.

Im Betrieb der bekannten Vorrichtung hat sich gezeigt, daß das Absperrventil über einen großen Beschaffenheitsbereich diverser, in Behältnisse abzufüllender Füllgüter ordnungsgemäß arbeitet, daß jedoch in bestimmten Fällen, insbesondere beim Abfüllen inhomogener Flüssigkeiten, die beispielsweise faserige Bestandteile enthalten, wie Fruchtquark, Störungen dadurch auftreten, daß das Ventil nicht schnell genug bzw. nicht vollständig schließt, mit der Folge einer unliebsamen Tropfenbildung von Füllgutresten im Ausflußbereich.

Es ist ferner eine Vorrichtung zum kontinuierlichen Füllen von Behältern mit einer dosierten Flüssigkeitsmenge bekannt (DE-B-1 251 204), bei der das ausflußseitige Absperrventil von einer eine Durchtrittsöffnung für das Füllgut bzw. die Flüssigkeit enthaltenden, in einer durchmessergleichen Führungsbohrung eines im Ausflußkanal vorhandenen Halters abgestützten Ventilhülse gebildet ist und die Führungsbohrung sich in ihrem ausflußseitigen Endbereich in einen ringförmigen Ventilsitz fortsetzt, der mit einem Ventilteller am ausflußseitigen Ende der Ventilhülse als Gegenglied zusanmmenwirkt. Der Ventilsitz ist hierbei an unteren Ende einer Ventilbuchse gebildet, die die Ventilhülse an deren Außenumfang umgibt und federbeaufschlagt ist, derart, daß die Ventilbuchse mit ihrem Ventilsitz nach unten gegen den Ventilteller gedrückt wird, um das Absperrventil in seiner geschlossenen Stellung zu halten. Das Absperrventil wird geöffnet, wenn die Ventilbuchse durch ein von unten angedrücktes zu befüllendes Gefäß nach oben geschoben wird, so daß sich der Ventilsitz vom Ventilteller abhebt. Bei der bekannten Vorrichtung öffnet also das Absperrventil nach innen und schließt nach außen durch den auf den Ventilteller gedrückten Ventilsitz. Hierbei besteht über einen längeren Zeitraum die Gefahr einer Tropfenbildung durch mitgenommene Füllgutreste, insbesondere wenn es sich um pastöses Füllgut handelt, das ggf. auch faserige oder sonstige Bestandteile festerer Konsistenz enthält. Auch bei dieser bekannten Vorrichtung wird demnach ein zügiges Befüllen der einzeln herangeführten Behälter mit dem Füllgut durch Tropfenbildung von Füllgutresten im Ausflußbereich des Absperrventils verhindert.

Der Erfindung liegt die Aufgabe zugrunde, eine Vorrichtung der eingangs angegebenen Art mit einfachem Aufbau und einer verbesserten Schließfunktion des Absperrventils zu schaffen, die unerwünschte Tropfenbildungen von Füllgutresten im Ausflußbereich vermeidet.

Diese Aufgabe wird nach der Erfindung durch eine Ausgestaltung der Vorrichtung gemäß dem Patentanspruch 1 gelöst. Bei dieser Ausgestaltung stellt sich im Betrieb der Vorrichtung beim Schließvorgang des Absperrventils ein Unterdruck an der Ventilhülse ein, der eine vom Ausfluß fortgerichtete Saugwirkung auf Füllgutreste im Bereich der Durchtrittsöffnung der Ventilhülse ausübt, so daß hierdurch einer Tropfenbildung von Füllgutresten entgegengewirkt wird. Dadurch, daß sich die Führungsbohrung für die Ventilhülse in ihrem ausflußseitigen Endbereich in einem Schneidring fortsetzt, der mit einer Geyenschneide am ausflußseitigen Ende der Ventilhülse zusammenwirkt, wird zugleich dafür Sorge getragen, daß faserige oder sonstige Bestandteile der Flüssigkeit mit festerer Konsistenz durch die zwischen Schneidring und Geyenschneide erzeugte Scherwirkung durchtrennt werden, um so einen ordnungsgemäßen Schließvorgang der Ventilhülse zu gewährleisten. Dabei kann die ausflußseitige Stirnfläche des Schneidringes einen Ventilsitz für die Ventilhülse bilden, an dem diese in ihrer Schließstellung mit einer Ringschulter in Anlage gehalten ist. Bei der üblicherweise aus physiologischen Gründen erfolgenden Herstellung der Ventilteile aus Metall ist dabei eine sichere Metalldichtung der Ventilhülse auf ihrem Ventilsitz gewährleistet, die zudem verschleißfest und alterungsbeständig ist. Dank dieser Ausgestaltung des Absperrventils läßt sich dessen Schließvorgang sehr schnell und mit einem hohen Maß an Absperrsicherheit durchführen. Grundsätzlich kann auch das in der Dosierkammer auf- und abbewegbare Dosierventil in gleicher Weise wie das Absperrventil mit einer Ventilhülse ausgebildet sein, so daß insbesondere die Ventilhülsen von Absperrventil und Dosierventil im Interesse eines einfachen Aufbaus der Vorrichtung von gleichen Teilen gebildet und insoweit austauschbar sind.

Weitere Merkmale und Vorteile der Erfindung ergeben sich aus den Ansprüchen und der nachstehenden Beschreibung in Verbindung mit der Zeichnung, in der ein Ausführungsbeispiel des Gegenstands der Erfindung veranschaulicht ist. In der Zeichnung zeigen:
Fig. 1 einen Vertikalschnitt durch eine Abfüllvorrichtung nach der Erfindung und
Fig. 2 u. 3 jeweils eine Einzelheit A der Fig. 1 in gegenüber dieser vergrößertem Maßstab und bei unterschiedlichen Betriebsstellungen der beteiligten Ventilteile.

Bei der in der Zeichnung dargestellten Abfüllvorrichtung ist in Fig. 1 eine Verteilerplatte 1 im Bodenbereich eines (nicht dargestellten) Vorratsbehälters für flüssiges oder pastöses Füllgut ersichtlich, an die über einen Zwischenring 2 mit einem Dichtungsring 3 ein Rohrkörper 4 angeschlossen ist. Der Rohrkörper 4 ist an den Zwischenring 2 in Verlängerung einer Austrittsöffnung 5 des Vorratsbehälters für Füllgut angeschweißt und umgrenzt eine Dosierkammer 6 für das Füllgut, die über die Austrittsöffnung 5 in offener Verbindung mit dem Vorratsbehälter steht.

An seinem unteren Ende ist der Rohrkörper 4 mit einem angeschweißten Ringflansch 7 unter Zwischenlegung eines Dichtungsringes 8 mit einer Zwischenplatte 9 verbunden, an der ein als Ganzes mit 10 bezeichneter Ausfluß für das in der Dosierkammer 6 bemessene Füllgut abgestützt ist. Der Ausfluß 10 umfaßt ein Absperrventil 11 mit einem rohrförmigen Gehäuse 12, das über einen angeschweißten Ringflansch unter Zwischenlegung eines Dichtungsrings 13 an der Zwischenplatte 9 befestigt ist, und eine Fülldüse 14, die mit ihrem mit Innengewinde versehenen oberen Endteil mit einer mit Außengewinde versehenen am Außenumfang des Ventilgehäuses 12 fest angebrachten Gewindehülse 15 unter Zwischenlegung eines Dichtungsrings 16 verschraubt ist, der mit der Unterseite des Ventilgehäuses 12 in Dichtungseingriff gehalten ist. Die Fülldüse 14 umfaßt in ihrem Boden 17 einen Kranz von Ausflußrohren 18 für das in einen untergestellten Behälter 19 einzufüllende Füllgut.

Das Ventilgehäuse 12 und die ihrerseits rohrförmige Fülldüse 14 begrenzen gemeinsam einen Ausflußkanal 20, in dem eine zylindrische Absperrventilhülse 21 koaxial auf- und abbeweglich in einem vom Boden des Absperrventilgehäuses 12 gebildeten Halter 22 abgestützt ist. Die Ventilhülse 21 ist dabei für ihre axiale Auf- und Abbewegung in einer durchmessergleichen Führungsbohrung des Halters 22 geführt, die von einem in diesen eingesetzten Schneidring 23 definiert ist, der über die Unterseite des Halters 22 mit einem zugespitzten Endbereich 24 zu den Ausflußrohren 18 hin vorsteht.

Der Schneidring 23 wirkt mit einer Gegenschneide zusammen, die von einer mit der Ventilhülse 21 eine Einheit bildenden Stirnplatte 25 am ausflußseitigen Ende der Ventilhülse 21 gebildet ist. Die Stirnplatte 25 weist einen an den Hülsenkörper angrenzenden Scherbereich 26 ihres Außenumfangs auf, der mit dem Innenumfang 27 des zugespitzten Endbereichs 24 des Schneidrings 23 bei der Schließbewegung der Ventilhülse 21 in Schereingriff bringbar ist. In radialer Richtung nach außen ist der Scherbereich 26 von einer endseitigen Ringschulter 28 der Ventilhülse 21 übergriffen, die an den Außenumfang der Stirnplatte 25 angearbeitet ist. Die schmale ausflußseitige Stirnfläche 29 des Schneidrings 23 bildet dabei einen Ventilsitz für die Ventilhülse 21, auf den diese am Ende ihrer Schließbewegung aufsetzbar ist.

Das der Dosierkammer 6 zugewandte Stirnende der Ventilhülse 21 ist offen ausgebildet, während das ausflußseitige Stirnende der Ventilhülse 21 mit der unterseitigen Stirnplatte 25 geschlossen ist. Eine Durchtrittsöffnung für das Füllgut ist von zumindest einer Querbohrung 30 in der Wand der Ventilhülse 21 nahe der Stirnplatte 25 gebildet. Zweckmäßig ist eine mit der Querbohrung 30 fluchtende weitere Querbohrung in einem gegenüberliegenden Bereich der Ventilhülsenwand vorgesehen. Ferner sind in der Wand der Ventilhülse 21 in einem mittleren Bereich zwischen ihren Stirnenden Reinigungsbohrungen 31 in gleichmäßiger Verteilung auf einem Umfangskreis der Ventilhülsenwand angebracht.

In Schließstellung der Ventilhülse 21 ist die Querbohrung 30 innerhalb des Schneidrings 23 abdichtend gehalten und verhindert so einen Durchtritt von Füllgut in den Teil des Ausflußkanals 20 unmittelbar vor den Ausflußrohren 18. Für einen Übertritt von Füllgut in diesen Teil des Austrittskanals 20 aus der Querbohrung 30 ist diese bei der Öffnungsbewegung der Ventilhülse 21 zu den Ausflußrohren 18 hin aus dem Schneidring 23 herausbewegbar. Diese Öffnungsbewegung erfolgt unter Komprimierung einer Rückholfeder 23, die zwischen dem der Dosierkammer 6 zugewandten Ende des Schneidrings 23 einerseits und einem am dosierkammerseitigen Ende der Ventilhülse 21 festgelegten Federhaltering 33 angebracht ist.

In der Dosierkammer 6 ist ein Kolben 34 axial auf- und abbewegbar geführt, der von einer Tragplatte 35 und einer Ventilhülse 21′ gebildet ist, die mit der Ventilhülse 21 des Absperrventils 11 identisch ausgebildet ist, wie es durch die Verwendung gleicher Bezugszeichen für gleiche bzw. übereinstimmende Teile kenntlich gemacht ist. Die Ventilhülse 21′ ist ferner in einem Schneidring 23′ entsprechend dem Schneidring 23 des Absperrventils 11 axial auf- und abbeweglich geführt, wobei die Rückholfeder 32 wiederum zwischen dem Federhaltering 33 und dem diesem zugewandten Ende des Schneidrings 23′ angebracht ist. Die Tragplatte 35 des Kolbens 34 ist an ihrem Umfang mit einer Ringdichtung 36 versehen und entspricht in seinen Querschnittsabmessungen dem Querschnitt der Dosierkammer 6.

Für seine axiale Auf- und Abwärtsbewegung in der Dosierkammer 6 ist der Kolben 34 mit einer stangenförmigen Betätigungsvorrichtung 37 versehen, die an ihrem kolbenseitigen Ende mittels einer stabförmige Stützglieder 38 umfassenden Stützvorrichtung 39 an der Tragplatte 35 befestigt ist. Ferner ist die Betätigungsstange 37 zentrisch durch die Austrittsöffnung 5 des Vorratsbehälters hindurchgeführt und in nicht näher dargestellter Weise mit einer geeigneten mechanischen, pneumatischen oder hydraulischen Betätigungs bzw. Hub- und Senkvorrichtung für den Kolben 34 verbunden.

Der Kolben 34, der die Dosierkammer 6 in die beiden Räume 40 und 41 unterteilt, deren Volumen sich bei der Kolbenbewegung entsprechend ändert, bildet ein in Abhängigkeit von seiner Aufwärts- und Abwärtsbewegung selbsttätig öffnendes und schließendes federbelastetes Rückschlag- bzw. Dosierventil, dessen die Übergangsöffnung für Füllgut bildende Querbohrung 30 der Ventilhülse 21′ normalerweise durch die innerhalb des Schneidringes 23′ eingenommene Position verschlossen ist, jedoch bei der Aufwärtsbewegung des Kolbens 34, die unter Hindurchbewegung durch das durch die Öffnung 5 nachgeströmte Füllgut in der Dosierkammer 6 erfolgt, freigegeben wird.

In Fig. 1 ist der Kolben 34 in einem Zustand dargestellt, in dem die Übergangsöffnung bzw. Querbohrung 30 zwischen den beiden Dosierkammerräumen 40 und 41 durch Anordnung innerhalb des Schneidringes 23′ und dessen abdichtende Anlage an der Stirnplatte 25 verschlossen ist. Hierbei wird über die stangenförmige Betätigungsvorrichtung 37 ein nach unten gerichteter Ausschubdruck auf den Kolben 34 ausgeübt, bei dem die Tragplatte 35 und die Ventilhülse 21′ in der in Fig. 1 gezeigten festen gegenseitigen Zuordnung gehalten sind. Bei der fortgesetzten Abwärtsbewegung des Kolbens 34 wirkt das im Dosierkammerraum 40 enthaltene Füllgut auf das (in Fig. 1 im noch geschlossenen Zustand dargestellte) Absperrventil 11 ein, indem die Ventilhülse 21 von ihrem Ventilsitz 29 unter Komprimierung der Rückholfeder 32 abgehoben wird, wie es aus dem Detailschnitt gemäß Fig. 2 ersichtlich ist. Die Querbohrung 30 tritt dabei zumindest teilweise aus dem Schneidring 23 nach unten aus, und es kann Füllgut aus der Querbohrung 30 in den Raum des Ausflußkanals 20 unmittelbar vor den Ausflußrohren 18 der Fülldüse 14 gelangen, um in den Behälter 19 eingefüllt zu werden.

Bei dem in Fig. 1 dargestellten Ausschubzustand des Kolbens 34 und während dessen Ausschubbewegung in Richtung aus das untere Ende des Dosierkammerraums 40 kann gleichzeitig durch die Austrittsöffnung 5 des Vorratsbehälters Füllgut zwanglos aus diesem in den Dosierkammerraum 41 bis zum Kolben 34 strömen. Die Ausschubbewegung des Kolbens 34 ist beendet, wenn dieser den unteren Endbereich des Dosierkammerraums 40 erreicht. Daraufhin wird die Druckbelastung auf den Kolben 34 bzw. der Überdruck im Dosierkammerraum 40 aufgehoben und dem Kolben 34 über die Betätigungsvorrichtung 37 eine Zugkraft bzw. Aufwärtsbewegung vermittelt, womit gleichzeitig an den Dosierkammerraum 40 und den sich anschließenden Ausflußkanal 20 ein Unterdruck gelegt wird. Hierauf entspannt sich die Rückholfeder 32 des Absperrventils 11 und bewegt die Ventilhülse 21 mit ihrer Stirnplatte 25 unter Ausübung einer entsprechenden Saugwirkung auf Füllgutreste gegen den Schneidring 23 in abdichtende Anlage auf den Ventilsitz 29, wobei die Querbohrung 30 wieder ihre abgedeckte Position innerhalb des Schneidringes 23 einnimmt.

Während der Aufsetzbewegung der Stirnplatte 25 der Ventilhülse 21 auf den Ventilsitz 29 des Schneidrings 23 kommt der Scherbereich 26 der Stirnplatte 25 mit dem Innenumfang des zugespitzten Endbereichs 24 des Schneidrings 23 in Schereingriff, so daß etwaige Fasern 43 oder dgl. Füllgutbestandteile festerer Konsistenz durchschnitten werden, was eine schnelle und satte Anlage der Stirnplatte 25 mit ihrer Anlageschulter 28 am Ventilsitz 29 des Schneidrings 23 ermöglicht, wie es aus dem Detailschnitt gemäß Fig. 3 ersichtlich ist. Dadurch ist eine vollkommene Abdichtung von Metall auf Metall erreicht, die ein nachträgliches Austropfen von Flüssigkeit in den Teil des Ausflußkanals 20 vor den Ausflußrohren 18 und ggf. ein Aussickern durch diese vermeidet. Das Absperrventil 11 des Ausflusses 10 bildet auf diese Weise ein bei einer Abwärtsbewegung des Kolbens 34 unter dem Druck des Füllgutes selbsttätig öffnendes und bei einer Aufwärtsbewegung des Kolbens 34 selbsttätig schließendes, federbelastetes Rückschlagventil.

Bei der Aufwärtsbewegung des Kolbens 34 durch das nachgeströmte Füllgut hindurch tritt ferner eine axiale Relativbewegung der Tragplatte 35 gegenüber der Ventilhülse 21′ in der Weise ein, daß letztere unter Komprimierung der Rückholfeder 32 von ihrem Ventilsitz am Schneidring 23′ nach unten bewegt wird, wodurch wiederum die Querbohrung 30 freigegeben wird, durch die das in den Dosierkammerraum 41 bereits eingeströmte Füllgut nun in den Raum 40 bis zu dem in Schließstellung befindlichen Absperrventil 11 im Ausflußkanal 20 gelangen kann. Bei Erreichen einer oberen Endstellung in der Dosierkammer 6, die entsprechend der zu dosierenden Füllgutmengen voreingestellt und in nicht näher dargestellter Weise zum Dosieren verschiedener Füllgutmengen veränderbar ist, wird die Aufwärtsbewegung des Kolbens 34 beendet und diesem statt dessen wieder die Druckbelastung und Abwärtsbewegung zur Abgabe einer dosierten Füllgutmenge an einen Behälter 19 vermittelt. Bei Aufhebung des auf den Kolben 34 ausgeübten Zuges entspannt sich die Rückholfeder 32 des Dosierventils und führt die Ventilhülse 21′ auf den von der angrenzenden Stirnfläche des Schneidrings 23′ gebildeten Ventilsitz zum Versperren der Übergangsöffnung bzw. Querbohrung 30 für das Füllgut zurück. Der Kolben 34 befindet sich sodann in einem zur Durchführung eines neuen Arbeitsspiels bereiten Zustand entsprechend der Darstellung in Fig. 1. Das vom Kolben 34 gebildete Dosierventil arbeitet im Prinzip in der gleichen schnellen und zuverlässigen Weise wie das Absperrventil 11, und die Ventilhülsen 21 und 21′ sind ohne weiteres austauschbar.

Es versteht sich im übrigen, daß entsprechend den Abmessungen des Vorratsbehälters auch mehrere, je eine Dosierkammer 6 umgrenzende Rohrkörper 4 mit Kolben 34 und Ausfluß 10 an den Vorratsbehälter angeschlossen sein können.

## Patentansprüche

1. Vorrichtung zum portionsweisen Abfüllen von flüssigem oder pastösem Füllgut in Behältnisse (19), mit einem Vorratsbehälter für Füllgut, einer einen Kolben (34) und eine Dosierkammer (6) aufweisenden Dosiereinrichtung und mit einem ein Absperrventil (11) in einem Ausflußkanal (20) umfassenden Ausfluß (10) für die Abgabe abgemessener Füllgutmengen an ein Behältnis (19), wobei der Kolben (34) die Dosierkammer (6) in zwei Räume mit bei seiner Relativbewegung sich änderndem Volumen teilt und ein in der Dosierkammer (6) axial auf und ab verschiebbar geführtes, durch das in dieser enthaltende Füllgut hindurchbewegliches Dosierventil bildet, das im Zusammenspiel mit der Aufwärts- und Abwärtsbewegung des Kolbens (34) eine zwischen den beiden Räumen der Dosierkammer (6) belassene Übergangsöffnung für das Füllgut normalerweise verschließt, jedoch bei seiner Aufwärtsbewegung freigibt, und wobei das Absperrventil (11) des Ausflusses (10) seinerseits als im Ausflußkanal (20) axial auf und ab verschiebbar geführtes, bei der Abwärtsbewegung des Kolbens (34) unter dem Druck des Füllgutes selbsttätig öffnendes und bei der Aufwärtsbewegung des Kolbens (34) selbsttätig schließendes, federbelastetes Rückschlagventil ausgebildet ist, dadurch gekennzeichnet, daß das Absperrventil (11) von einer eine Durchtrittsöffnung für das Füllgut enthaltenden, in einer durchmessergleichen Führungsbohrung eines im Ausflußkanal (20) angebrachten Halters (22) abgestützten Ventilhülse (21) gebildet ist, die Führungsbohrung sich in ihrem ausflußseitigen Endbereich in einem Schneidring (23) fortsetzt, der mit einer Gegenschneide am ausflußseitigen Ende der Ventilhülse (21) zusammenwirkt und die Gegenschneide von einer Stirnplatte (25) der Ventilhülse (21) gebildet ist, die einen mit dem Innenumfang (27) des Schneidringes (23) bei der Schließbewegung der Ventilhülse (21) in Schereingriff bringbaren Scherbereich (26) ihres Außenumfangs aufweist.

2. Vorrichtung nach Anspruch 1, dadurch gekennzeichnet, daß der Scherbereich (26) des Außenumfangs der Ventilhülse (21) in radialer Richtung von einer endseitigen Ringschulter (28) der Ventilhülse (21) übergriffen ist, auf der die ausflußseitige Stirnfläche (29) des Schneidringes (23) am Ende der Schließbewegung der Ventilhülse (21) aufsetzbar ist.

3. Vorrichtung nach Anspruch 2, dadurch gekennzeichnet, daß die ausflußseitige Stirnfläche (29) des Schneidringes (23) einen Ventilsitz für die Ventilhülse (21) bildet, an dem diese in ihrer Schließstellung mit ihrer Ringschulter (28) in Anlage gehalten ist.

4. Vorrichtung nach einem der Ansprüche 1 bis 3, dadurch gekennzeichnet, daß das dosierkammerseitige Stirnende der Ventilhülse (21) offen ausgebildet ist, während das ausflußseitige Stirnende der Ventilhülse (21) geschlossen ausgebildet ist, und daß die Durchtrittsöffnung für das Füllgut von zumindest einer Querbohrung (30) in der Ventilhülsenwand gebildet ist.

5. Vorrichtung nach Anspruch 4, dadurch gekennzeichnet, daß die Querbohrung (30) in Schließstellung der Ventilhülse (21) innerhalb des Schneidringes (23) gehalten und bei der Öffnungsbewegung der Ventilhülse (21) zum Austrittsende des Ausflußkanals (20) hin zumindest teilweise aus dem Schneidring (23) herausbewegbar ist.

6. Vorrichtung nach einem der Ansprüche 1 bis 5, dadurch gekennzeichnet, daß zwischen den dosierkammerseitigen Enden des Schneidringes (23) einerseits und der Ventilhülse (21) andererseits eine die Ventilhülse (21) in ihre Schließstellung zurückführende Rückholfeder (32) angebracht ist.

7. Vorrichtung nach einem der Ansprüche 1 bis 6, dadurch gekennzeichnet, daß der das Dosierventil bildende Kolben (34) entsprechend dem Absperrventil (11) ausgebildet und die Ventilhülse (21) des Absperrventils (11) die Ventilhülse (21′) des Dosierventils gegeneinander austauschbar sind.

## Claims

1. An apparatus for filling measured portions of liquid or pasty fillings into containers (19), with a supply container for fillings, a dispensing means comprising a piston (34) and a portioning chamber (6) and with, comprising a shut-off valve (11) in a discharge passage (20), an outlet (10) for discharging measured quantities of filling material into a container (19), the piston (34) dividing the dispensing chamber (6) into two spaces the volume of which varies with the relative movement of the piston (34) which forms a dispensing valve adapted for movement through the substance contained in the dispensing chamber (6), in which it is adapted for upwards and downwards axial displacement, the dispensing valve, in conjunction with the upwards and downwards movement of the piston (34), normally sealing a filling substance transfer aperture which is left between the two spaces of the dispensing chamber (6), leaving it open however during its upwards movement, the shut-off valve (11) of the outlet (10) being itself constructed as a spring-loaded non-return valve guided for axial upwards and downwards displacement in the discharge passage (20), opening automatically under the pressure of the contents during the downwards movement of the piston (34) and closing automatically during the upwards movement of the piston (34), characterised in that the shut-off valve (11) is formed by a valve sleeve (21) containing a through-flow port for filling substance and being supported in a holder (22) provided in the discharge passage (20) in a guide bore of the same diameter, the said guide bore being at its discharge end extended into a cutting ring (23) which cooperates with a matching cutting edge at the discharge end of the valve sleeve (21) and constituted by an end plate (25) of the valve sleeve (21) which has on its outer periphery a shearing zone (26) which, during the closure movement of the valve sleeve (21), can be brought into shearing engagement with the inner periphery (27) of the cutting ring (23).

2. An apparatus according to Claim 1, characterised in that the shearing zone (26) of the outer periphery of the valve sleeve (21) has engaging over it in a radial direction an annular shoulder (28) at the end of the valve sleeve (21) onto which it is possible to fit the outlet end face (29) of the cutting ring (23) at the end of the closure movement of the valve sleeve (21).

3. An apparatus according to Claim 2, characterised in that the outlet end face (29) of the cutting ring (23) forms a valve seat for the valve sleeve (21), the annular shoulder (28) on the valve sleeve (21) being caused to bear on the said valve seat when the valve sleeve is in its closed position.

4. An apparatus according to one of Claims 1 to 3, characterised in that the dispensing chamber end of the valve sleeve (21) is of open construction while the outlet end of the valve sleeve (21) is of closed construction, and in that the port through which the filling substance passes is formed by at least one transverse bore (30) in the valve sleeve wall.

5. An apparatus according to Claim 4, characterised in that in the closed position of the valve sleeve (21), the transverse bore (30) is held inside the cutting ring (23) while during the opening movement of the valve sleeve (21), it can be moved at least partially out of the cutting ring (23), towards the outlet end of the discharge passage (20).

6. An apparatus according to one of Claims 1 to 5, characterised in that between the dispensing chamber ends of the cutting ring (23) on the one hand and of the valve sleeve (21) on the other there is a restoring spring (32) which returns the valve sleeve (21) to its closed position.

7. An apparatus according to one of Claims 1 to 6, characterised in that the piston (34) forming the dispensing valve is constructed to correspond to the shut-off valve (11) and in that the valve sleeve (21) of the shut-off valve (11) and the valve sleeve (21′) of the dispensing valve can be interchanged.

## Revendications

1. Dispositif pour le remplissage dosé d'une matière de remplissage liquide ou pâteuse dans des récipients ou réceptacles (19), dispositif comportant un réservoir d'alimentation contenant le matière de remplissage, une installation de dosage avec un piston (34) et une chambre de dosage (6) ainsi qu'une sortie (10) avec une soupape de fermeture (11) logée dans le canal de sortie (20) pour distribuer des quantités de matières dosées à un réceptacle (19), le piston (34) subdivisant la chambre de dosage (6) en deux volumes avec un volume variable suivant le mouvement relatif du piston et une soupape de dosage guidée de façon coulissante dans la chambre de dosage (6), axialement, en montée et en descente, et qui est traversée par la matière de remplissage, cette soupape coopérant avec le mouvement ascendant et descendant du piston (34) pour fermer normalement un orifice de passage de la matière, laissé ouvert entre les deux volumes de la chambre de dosage (6), mais qui libère cette ouverture au cours de son mouvement ascendant, la soupape d'arrêt (11) de la sortie (10) étant réalisée elle-même sous la forme d'un clapet anti-retour chargé par un ressort, guidé de façon coulissante axialement en montée et en descente, s'ouvrant automatiquement sous la pression de la matière lors du mouvement descendant du piston (34) et se fermant automatiquement lors du mouvement de montée du piston (34), caractérisé en ce que la soupape d'arrêt (11) est formée par un manchon de soupape (21) ayant un orifice de passage pour la matière de remplissage, appuyé sur un support (22) logé dans un perçage de guidage de même diamètre réalisé dans un support (22) placé dans le canal de sortie (20), la zone d'extrémité du perçage de guidage se prolongeant à sa sortie par une bague de découpe (23) coopérant avec une contre-arête de l'extrémité de sortie du manchon de soupape (21), la contre-arête étant formée par la plaque frontale (25) du manchon de soupape (21) possédant sur sa périphérie intérieure une zone de cisaillement (26) coopérant avec la périphérie intérieure (27) de la bague de découpe (23) lors du mouvement de fermeture du manchon de soupape (21).

2. Dispositif selon la revendication 1, caractérisé en ce que la zone de cisaillement (26) de la périphérie extérieure du manchon de clapet (21) est recouverte dans la direction radiale par un épaulement annulaire (28) prévu à une extrémité du manchon de soupape (21), et qui se monte sur la surface frontale (29) en sortie de la bague de découpe (23), à la fin du mouvement de fermeture du manchon de soupape (21).

3. Dispositif selon la revendication 2, caractérisé en ce que la surface avant (29) du côté de la sortie de la bague de découpe (23) forme un siège de soupape pour le manchon de soupape (21) et ce manchon vient en appui contre l'épaulement annulaire (28) de ce siège lorsqu'il est en position de fermeture.

4. Dispositif selon l'une des revendications 1 à 3, caractérisé en ce que l'extrémité avant du manchon de soupape (21), située du côté de la chambre de dosage, est ouverte alors que l'extrémité avant du manchon (21) du côté de la sortie est fermée et l'orifice de passage pour la matière de remplissage est formé par au moins un perçage transversal (30) dans la paroi du manchon.

5. Dispositif selon la revendication 4, caractérisé en ce que le perçage transversal (30) se trouve à l'intérieur de la bague de découpe (23) lorsque le manchon de soupape (21) est en position de fermeture et ce perçage se dégage au moins partiellement de la bague de découpe (23) lors du mouvement d'ouverture du manchon de soupape (21), du côté de l'extrémité de sortie du canal de sortie (20).

6. Dispositif selon l'une des revendications 1 à 5, caractérisé en ce qu'entre l'extrémité de la bague de découpe (23), du côté de la chambre de dosage, d'une part, et le manchon de soupape (21), d'autre part, il est prévu un ressort de rappel (32) qui reconduit le manchon de soupape (21) en position de fermeture.

7. Dispositif selon l'une des revendications 1 à 6, caractérisé en ce que le piston (34) formant la soupape de dosage est réalisé suivant la soupape d'arrêt (11) et le manchon (21) de la soupape d'arrêt (11) est susceptible d'être échangé avec le manchon de soupape (21′) de la soupape de dosage.
